# EUROPÄISCHE PATENTSCHRIFT

(11) **EP 2 813 608 B1**
(45) Veröffentlichungstag und Bekanntmachung des Hinweises auf die Patenterteilung: **13.07.2016**
(21) Anmeldenummer: 13171435.4
(22) Anmeldetag: 11.06.2013
(51) Int. Cl.: D04B 15/56

(54) **Flachstrickmaschine**
Flat knitting machine
Machine à tricoter rectiligne

(43) Veröffentlichungstag der Anmeldung: 17.12.2014
(73) Patentinhaber: H. Stoll AG & Co. KG, 72760 Reutlingen (DE)
(72) Erfinder: Fürst, Luzian, 72116 Mössingen (DE); Rempp, Wolfgang, 72501 Gammertingen (DE); Jenter, Roland, 72336 Balingen (DE)
(74) Vertreter: Kohler Schmid Möbus Patentanwälte

(56) Entgegenhaltungen:
- EP-A1- 0 718 427
- EP-A1- 1 652 982
- EP-A2- 1 143 056
- WO-A1-2006/074674

## Beschreibung

In Flachstrickmaschinen werden die Strickfäden in der Regel von einer Seite der Nadelbetten über Fadenführer den Stricknadeln zugeführt. Dabei ergeben sich unterschiedliche Fadenspannungen, abhängig davon, ob sich der Fadenführer von der Fadenzufuhrseite weg oder auf diese zu bewegt. Zur Verringerung dieses Problems sind an den Flachstrickmaschinen häufig stationäre Fadenaufhol- und Fadenspeichereinrichtungen vorgesehen.

In der US 3,688,525 ist auch bereits vorgeschlagen worden, mit dem Fadenführer eine Fadenleiteinrichtung mitzubewegen, die eine Fadenschleife vor dem Fadenführer erzeugt. Die Größe der Fadenschleife kann durch den Abstand zwischen der Fadenleiteinrichtung und dem Fadenführer eingestellt werden. Allerdings ist dieser Abstand während des gesamten Schlittenhubes der Maschine konstant und kann nur bei der Schlittenumkehr verändert werden. Einen ähnlichen Fadenführer mit einem zugehörigen Fadenleitelement zeigt die EP 1 652 982 A1. Auch bei diesem Fadenführer lässt sich der Abstand zum Fadenleitelement nur bei der Schlittenumkehr verstellen. Es hat sich gezeigt, dass insbesondere bei elastischen Strickfäden oder bei einem Schussfadeneintrag mit der bekannten Maschine die unterschiedlichen Fadenspannungsverhältnisse nicht ausreichend ausgeglichen werden können.

Der vorliegenden Erfindung liegt die Aufgabe zugrunde, eine Flachstrickmaschine mit konstanten Fadenspannungsverhältnissen bereitzustellen.

Die Aufgabe wird gelöst durch eine Flachstrickmaschine mit mindestens einem Nadelbett und mindestens einem Einlege-Fadenführer, der längs des mindestens einen Nadelbetts bewegbar und mit einem Fadenleitorgan zum Einlegen mindestens eines Strickfadens in Nadeln des Nadelbetts versehen ist, und mit mindestens einem Zufuhr-Fadenführer, der den mindestens einen Strickfaden dem mindestens einen Einlege-Fadenführer zuführt, die dadurch gekennzeichnet ist, dass die beiden Fadenführer derart gemeinsam längs des mindestens einen Nadelbetts bewegbar sind, dass ihr gegenseitiger Abstand in jeder Bewegungsrichtung der Fadenführer während der gemeinsamen Bewegung entlang des mindestens einen Nadelbetts verstellbar ist.

Mit dieser Maschine lassen sich auch Fadenspannungsänderungen, die durch eine hohe Elastizität des Strickfadens oder das Abbremsen der Fadenführer vor einer Bewegungsrichtungsumkehr verursacht werden, Mit dieser Maschine lassen sich auch Fadenspannungsänderungen, die durch eine hohe Elastizität des Strickfadens oder das Abbremsen der Fadenführer vor einer Bewegungsrichtungsumkehr verursacht werden, sicher ausgleichen. Es ergeben sich somit selbst bei einem Schussfadeneintrag sehr konstante Fadenspannungen. Dadurch werden die Umkehrkanten des Gestricks qualitativ deutlich verbessert. Außerdem ist bei Eintrag eines Schussfadens gewährleistet, dass die Elastizität des Gestricks über seine gesamte Breite konstant ist. Auch beim Einlegen von Flottfäden aus beliebigen Garnen, beispielsweise aus breiten Bändchengarnen, ergeben sich die gleichen Vorteile.

Weitere Vorteile ergeben sich, wenn der Einlege- und der Zufuhr-Fadenführer mit unterschiedlichen und nicht konstanten Geschwindigkeiten entlang des mindestens einen Nadelbetts bewegbar sind. Der gegenseitige Abstand der beiden Fadenführer lässt sich dann während der Bewegung entlang des oder der Nadelbetten beliebig verkürzen oder vergrößern. Eine nicht lineare Änderung des Abstands kann insbesondere kurz vor oder nach der Richtungsumkehr der Bewegung der beiden Fadenführer sinnvoll sein.

Zum Einlegen eines Schussfadens kann der Einlege-Fadenführer in beiden Bewegungsrichtungen mit einer höheren Geschwindigkeit als der voreilende Zufuhr-Fadenführer entlang des mindestens einen Nadelbetts bewegbar sein. Dadurch wird der Schussfaden sozusagen auf den Einlege-Fadenführer zugeschoben, d.h. völlig spannungsfrei diesem zugeführt. Der Zufuhr-Fadenführer kann bereits bei der Schlittenumkehr neu positioniert werden, sodass in beiden Bewegungsrichtungen der Fadenführer diese schiebende Fadenzufuhr zum Einlege-Fadenführer gewährleistet ist.

Für die Ausgestaltung des Zufuhr-Fadenführers kommen mehrere Möglichkeiten in Betracht. Der Zufuhr-Fadenführer kann eine Umlenkrolle und/oder eine Fadenbremse und/oder eine Fadenklemme aufweisen. Weist er nur eine Umlenkrolle auf, so wird der Faden durch den Zufuhr-Fadenführer nahezu reibungsfrei dem Einlege-Fadenführer zugeführt. Ein eventuell erforderliches Abbremsen oder Klemmen des Fadens kann von separaten Vorrichtungen an der Strickmaschine vorgenommen werden. Alternativ kann der Zufuhr-Fadenführer bremsen oder klemmen und die Fadenumlenkung erfolgt über separate Elemente. Oder der Zufuhr-Fadenführer kann alle diese Funktionen erfüllen.

Bei einer besonders bevorzugten Ausgestaltung weist der Zufuhr-Fadenführer eine Umlenkrolle auf, zwischen deren Rollenhälften der Strickfaden auch brems- und klemmbar ist. Dieser Fadenführer hat einen kompakten Aufbau und kann dennoch alle drei Funktionen Umlenken, Bremsen und Klemmen des Fadens erfüllen. Dabei kann die Brems- und Klemmwirkung der Umlenkrolle vorzugsweise durch ein Anheben der längs eines Fadenführerarms des Zufuhr-Fadenführers verschiebbar gelagerten Umlenkrolle erzeugbar sein. Die Ansteuerung dieser unterschiedlichen Funktionen lässt sich dann in einer ähnlichen Weise realisieren wie bei herkömmlichen Fadenführern, deren Fadenführernüsschen in der Höhe verstellbar ist, um den Fadenführer zwischen einer aktiven und einer inaktiven Stellung hin und her zu schalten.

Weitere Vorteile lassen sich erzielen, wenn vor jeder Bewegungsrichtungsänderung vom Zufuhr-Fadenführer zumindest annähernd so viel Strickfaden von einer Fadenspule abziehbar und zwischen dem Zufuhr-Fadenführer und dem Einlege-Fadenführer speicherbar ist, wie für die nächste Strickreihe benötigt wird. Bei der Richtungsumkehr zieht der Zufuhr-Fadenführer die benötigte Fadenmenge von der Fadenspule ab und klemmt dann den Faden, wodurch die für die nächste Strickreihe zumindest teilweise benötigte Fadenmenge zwischen dem Zufuhr-Fadenführer und dem Einlege-Fadenführer gespeichert ist. Anschließend wird der gespeicherte Faden vom Einlege-Fadenführer den Nadeln zugeführt, während sich beide Fadenführer entlang der Nadelbetten bewegen. Der Abstand zwischen den beiden Fadenführern verringert sich dabei stetig. Durch dieses Vorlegeverfahren wird im Wesentlichen nur der bei der Richtungsumkehr zwischen den Fadenführern vorgelegte Faden verstrickt. Die Fadenspannung kann über die Menge an abgezogenem Faden und über die relative Geschwindigkeit der beiden Fadenführer geregelt werden.

Um die Vorteile der Erfindung optimal nutzen zu können, sind der mindestens eine Einlege-Fadenführer und der mindestens eine Zufuhr-Fadenführer vorzugsweise von separaten Antriebseinrichtungen angetrieben. Die Bewegungen der beiden Fadenführer lassen sich dann vollkommen unabhängig voneinander steuern.

Im Folgenden wird ein bevorzugtes Ausführungsbeispiel einer Fadenführeranordnung einer erfindungsgemäßen Flachstrickmaschine mit Bezug auf die Zeichnung näher erläutert.

Die einzige Figur zeigt in einer schematischen Darstellung auf der linken Seite einen Zufuhr-Fadenführer 10 und einen Einlege-Fadenführer 11 in Bewegungsrichtung 12 nach links und auf der rechten Seite die beiden Fadenführer 10, 11 in Bewegungsrichtung 13 nach rechts. Die beiden Fadenführer 10, 11 werden dabei über Fadenführerkästen 10.1, 11.1 in unterschiedlichen Spuren einer nicht näher dargestellten Fadenführerschiene in den Richtungen 12, 13 gemeinsam bewegt, wobei die Geschwindigkeiten der Fadenführer 10, 11 jedoch unterschiedlich sein können. Dadurch kann der Abstand A zwischen den Fadenführern 10, 11 auch während eines Schlittenhubs der Flachstrickmaschine verändert werden.

Der Zufuhr-Fadenführer 10 weist eine Umlenkrolle 14 auf, die einen Strickfaden 15 einem Fadenführernüsschen 16 des Einlege-Fadenführers 11 zuführt. Vom Fadenführernüsschen 16 wird der Faden 15 dann in Stricknadeln 17 einer ansonsten nicht näher dargestellten Flachstrickmaschine eingelegt.

In beiden Bewegungsrichtungen 12, 13 der Fadenführer 10, 11 erfolgt die Fadenzufuhr von rechts. In beiden Bewegungsrichtungen 12, 13 ist jedoch der Zufuhr-Fadenführer 10 dem Einlege-Fadenführer 11 voreilend, sodass sich in beiden Bewegungsrichtungen 12, 13 gleiche Fadenspannungen erzielen lassen. Es ergibt sich stets eine so genannte schiebende Fadenzufuhr zum Einlege-Fadenführer 11.

Die Umlenkrolle 14 kann auch derart gestaltet sein, dass der Faden 15 durch sie gebremst oder geklemmt werden kann. Dann ist es möglich, vor einer Änderung der Bewegungsrichtung 12, 13 mit dem Zufuhr-Fadenführer 10 so viel Strickfaden 15 von einer hier nicht dargestellten Fadenspule abzuziehen, wie für das Stricken der nächsten Maschenreihe benötigt wird. Der Faden 15 wird dann von der Umlenkrolle 14 geklemmt und zwischen ihr und dem Fadenführernüsschen 16 gespeichert. Anschließend wird während der Bewegung der Fadenführer 10, 11 in eine der Richtungen 12, 13 der Abstand A zwischen den Fadenführern 10, 11 entsprechend dem laufenden Verbrauch an Faden verkürzt.

## Patentansprüche

1. Flachstrickmaschine mit mindestens einem Nadelbett und mindestens einem Einlege-Fadenführer (11), der längs des mindestens einen Nadelbetts bewegbar und mit einem Fadenleitorgan (16) zum Einlegen mindestens eines Strickfadens (15) in Nadeln (17) des Nadelbetts versehen ist, und mit mindestens einem Zufuhr-Fadenführer (10), der den mindestens einen Strickfaden (15) dem mindestens einen Einlege-Fadenführer (11) zuführt, **dadurch gekennzeichnet, dass** die beiden Fadenführer (10, 11) derart gemeinsam längs des mindestens einen Nadelbetts bewegbar sind, dass ihr gegenseitiger Abstand (A) in jeder Bewegungsrichtung (12, 13) der Fadenführer (10, 11) während der gemeinsamen Bewegung entlang des mindestens einen Nadelbetts verstellbar ist.

2. Flachstrickmaschine nach Anspruch 1, **dadurch gekennzeichnet, dass** der Einlege- und der Zufuhr-Fadenführer (11, 10) mit unterschiedlichen und nicht konstanten Geschwindigkeiten entlang des mindestens einen Nadelbetts bewegbar sind.

3. Flachstrickmaschine nach Anspruch 1 oder 2, **dadurch gekennzeichnet, dass** zum Einlegen eines Schussfadens der Einlege-Fadenführer (11) in beiden Bewegungsrichtungen (12, 13) mit einer höheren Geschwindigkeit als der voreilende Zufuhr-Fadenführer (10) entlang des mindestens einen Nadelbetts bewegbar ist.

4. Flachstrickmaschine nach einem der vorhergehenden Ansprüche, **dadurch gekennzeichnet, dass** der Zufuhr-Fadenführer (10) eine Umlenkrolle (14) und/oder eine Fadenbremse und/oder eine Fadenklemme aufweist.

5. Flachstrickmaschine nach Anspruch 4, **dadurch gekennzeichnet, dass** der Zufuhr-Fadenführer (10) eine Umlenkrolle (14) aufweist, zwischen deren Rollenhälften der Strickfaden (15) auch brems- und klemmbar ist.

6. Flachstrickmaschine nach Anspruch 5, **dadurch gekennzeichnet, dass** die Brems- und Klemmwirkung der Umlenkrolle (14) durch ein Anheben der längs eines Fadenführerarms des Zufuhr-Fadenführers verschiebbar gelagerten Umlenkrolle (14) erzeugbar ist.

7. Flachstrickmaschine nach einem der vorhergehenden Ansprüche, **dadurch gekennzeichnet, dass** vor jeder Bewegungsrichtungsänderung vom Zufuhr-Fadenführer (10) zumindest annähernd so viel Strickfaden (15) von einer Fadenrolle abziehbar und zwischen dem Zufuhr-Fadenführer (10) und dem Einlege-Fadenführer (11) speicherbar ist, wie für die nächste Strickreihe benötigt wird.

8. Flachstrickmaschine nach einem der vorhergehenden Ansprüche, **dadurch gekennzeichnet, dass** der mindestens eine Einlege-Fadenführer (11) und der mindestens eine Zufuhr-Fadenführer (10) separate Antriebseinrichtungen aufweisen.

## Claims

1. Flat knitting machine with at least one needle bed and at least one thread insertion guide (11), moveable along the at least one needle bed and equipped with a thread guide organ (16) for inserting at least one knitting thread (15) into needles (17) of the needle bed, and with at least one thread supply guide (10), supplying the at least one knitting thread (15) to the at least one thread insertion guide (11), **characterised in that** the two thread guides (10, 11) are moveable together along the at least one needle bed in such a way that their mutual distance (A) is adjustable in every movement direction (12, 13) of the thread guides (10, 11) during their joint movement along the at least one needle bed.

2. Flat knitting machine according to claim 1, **characterised in that** the thread insertion and supply guides (11, 10) are moveable with different and non-constant speeds along the at least one needle bed.

3. Flat knitting machine according to claim 1 or 2, **characterised in that** the thread insertion guide (11) is moveable along the at least one needle bed in both movement directions (12, 13) with a higher speed than the thread supply guide (10) travelling ahead for inserting a weft thread.

4. Flat knitting machine according to one of the preceding claims, **characterised in that** the thread supply guide (10) comprises a deflection roller (14) and/or a thread brake and/or a thread clamp.

5. Flat knitting machine according to claim 4, **characterised in that** the thread supply guide (10) comprises a deflection roller (14), between the roller halves of which the knitting thread (15) can also be braked and clamped.

6. Flat knitting machine according to claim 5, **characterised in that** the braking and clamping effect of the deflection roller (14) can be generated by lifting the deflection roller (14) displaceably positioned alongside a thread guide arm of the thread supply guide.

7. Flat knitting machine according to one of the preceding claims, **characterised in that** at least almost as much knitting thread (15) can be pulled from a thread bobbin and stored between the thread supply guide (10) and the thread insertion guide (11) by the thread supply guide (10) prior to every movement direction change, as is required for the next knitting row.

8. Flat knitting machine according to one of the preceding claims, **characterised in that** the at least one thread insertion guide (11) and the at least one thread supply guide (10) comprise separate drive means.

## Revendications

1. Machine à tricoter rectiligne, comprenant au moins une fonture et au moins un guide-fil (11) d'insertion, qui est mobile le long de la au moins une fonture et est pourvu d'un organe (16) de conduite de fil pour insérer au moins un fil (15) de tricotage dans des aiguilles (17) de la fonture, et comprenant au moins un guide-fil (10) d'apport, qui apporte le au moins un fil (15) de tricotage au au moins un guide-fil (11) d'insertion, **caractérisée en ce que** les deux guide-fil (10, 11) sont mobiles conjointement le long de la au moins une fonture, de manière à ce que leur distance (A) mutuelle soit réglable dans chaque sens (12, 13) de déplacement des guide-fil (10, 11) pendant le déplacement conjoint le long de la au moins une fonture.

2. Machine à tricoter rectiligne suivant la revendication 1, **caractérisée en ce que** le guide-fil (11) d'insertion et le guide-fil (10) d'apport sont mobiles à des vitesses différentes et non constantes le long de la au moins une fonture.

3. Machine à tricoter rectiligne suivant la revendication 1 ou 2, **caractérisée en ce que**, pour insérer un fil de trame, le guide-fil (11) d'insertion peut être déplacé dans les deux sens (12, 13) de déplacement à une vitesse plus grande que le guide-fil (10) d'apport précédent le long de la au moins une fonture.

4. Machine à tricoter rectiligne suivant l'une des revendications précédentes, **caractérisée en ce que** le guide-fil (10) d'apport a un galet (14) de renvoi et/ou un frein de fil et/ou un pince-fil.

5. Machine à tricoter rectiligne suivant la revendication 4, **caractérisée en ce que** le guide-fil (10) d'apport a un galet (14) de renvoi, entre les moitiés duquel le fil (15) de tricotage peut être aussi freiné et pincé.

6. Machine à tricoter rectiligne suivant la revendication 5, **caractérisée en ce que** l'effet de freinage et de pincement du galet (14) de renvoi peut être produit par un soulèvement du galet (14) de renvoi, monté coulissant le long d'un bras du guide-fil d'apport.

7. Machine à tricoter rectiligne suivant l'une des revendications précédentes, **caractérisée en ce que**, avant chaque changement de sens de déplacement, il peut être retiré par le guide-fil (10) d'apport au moins à peu près autant de fil (15) de tricotage d'une bobine de fil et être stocké entre le guide-fil (10) d'apport et le guide-fil (11) d'insertion qu'il est nécessaire pour la rangée de tricot suivante.

8. Machine à tricoter rectiligne suivant l'une des revendications précédentes, **caractérisée en ce que** le au moins un guide-fil (11) d'insertion et le au moins un guide-fil (10) d'apport ont des dispositifs d'entraînement distincts.
